# EUROPÄISCHE PATENTSCHRIFT

(11) **EP 0 245 778 B1**
(45) Veröffentlichungstag und Bekanntmachung des Hinweises auf die Patenterteilung: **02.08.1989**
(21) Anmeldenummer: 87106620.5
(22) Anmeldetag: 07.05.1987
(51) Int. Cl.: E21F 5/02, B28C 5/02, E21F 15/08

(54) **Doppeltangentialdüse**
Double tangential nozzle
Buse double tangentielle

(30) Priorität: 13.05.1986 DE 3616082
(43) Veröffentlichungstag der Anmeldung: 19.11.1987
(73) Patentinhaber: Saarbergwerke Aktiengesellschaft, 66104 Saarbrücken (DE)
(72) Erfinder: Homberg, Fred, D-6652 Bexbach (DE)
(74) Vertreter: Schulte, Jörg, Dipl.-Ing.

(56) Entgegenhaltungen:
- EP-A- 0 056 146
- CH-A- 583 838
- DE-A- 2 630 132
- DE-C- 460 796
- FR-A- 2 302 789
- US-A- 4 415 275

## Beschreibung

Die Erfindung betrifft eine Benetzungsdüse für im untertägigen Berg- und Tunnelbau eingesetzte Dammbaustoffe, die in die Dammbaustoffversorgungsleitung eingebaut und mit einem Wasseranschluß versehen ist, mit einem beidseitig Flansche und tangential angesetzte düsenförmige Bohrungen für das Bedüsungswasser aufweisenden Rohr.

Derartige Benetzungsdüsen werden insbesondere im untertägigen Berg- und Tunnelbau eingesetzt, um das trocken, pneumatisch bis an den Einsatzort herangebrachte Material vor dem Einbringen in den Damm zu benetzen und ausreichend mit Wasser zu durchmischen, um auf diese Art und Weise ein Verfestigen des Dammbaustoffes zu erreichen. Derartige Benetzungsdüsen sollen daßei dem Dammbaustoff so viel Wasser zuführen, daß beim Austragen möglichst wenig Stauß freigesetzt wird. Auch bei körnigen Dammbaustoffen wie Anhydrit ist zur Reduzierung der Staubbelastung eine ausreichend intensive Benetzung mit Wasser erforderlich. Bekannt sind Benetzungsdüsen, bei denen in das Rohr Düseneinsätze hineinreichen, um so Benetzungswasser über die Düsen meist in Förderrichtung auszutragen. Nachteilig dabei ist der an den Düsen und den Düsenhalterungen auftretende Verschleiß und das zu geringe Benetzen des Dammbaumaterials. Um den Verschleiß zu reduzieren und die Benetzung des Dammbaustoffes mit Wasser zu verbessern, sind sogenannte Tangentialbenetzungsdüsen im Einsatz. Bei diesen Düsen wird das Wasser aus zwei tangential angeordneten Bohrungen eingeleitet. Um auch das im Rohrtiefsten fließende Fördergut ausreichend anzufeuchten, ist es erforderlich, zusätzlich eine Flachstrahldüse im oberen Rohrquerschnitt anzuordnen. Nachteilig dabei ist, daß für jede der Düsen ein gesonderter Wasseranschluß notwendig ist und daß trotz der tangentialen Anordnung der Düsen ein ausreichender Mischeffekt mit dem Benetzungswasser nicht immer gewährleistet ist. Darüber hinaus sind die Kosten für die speziellen Düsen, insbesondere die Flachstrahldüse von Nachteil.

Der Erfindung liegt die Aufgabe zugrunde, die Benetzung des Dammbaustoffes in der Benetzungsdüse weiter zu verbessern und vor allem auch zu vergleichmäßigen.

Die Aufgabe wird erfindungsgemäß dadurch gelöst, daß das Rohr einen Ringraum ergebend ausgebildet und die Bohrungen den Ringraum mit dem Förderraum verbindend und in mehreren Ebenen hintereinander jeweils gegeneinander gerichtet angeordnet sind.

Eine derartige Benetzungsdüse baut überraschend kurz und erbringt eine wesentlich verringerte Staubbelastung. Aufgrund der geringen Bauma- ße ist eine gute Handlichkeit und einfache Handhabung möglich. Insbesondere erfordert auch bei mehreren Düsen bzw. Bohrungen die gesamte Benetzungsdüse jeweils nur einen Wasseranschluß, weil alle gleichmäßig über den Ringraum mit dem nötigen Wasser versorgt sind. Vorteilhaft ist weiter, daß im Querschnitt keinerlei Einbauten vorhanden sind, so daß das abrasive Fördergut einwandfrei auch durch diesen Bereich hindurchgeführt wird, ohne daß es zu einer Stopfenbildung kommen kann. Vorteilhaft ist weiter, daß auf spezielle Düsen ganz verzichtet werden kann und daß durch den verringerten Verschleiß hohe Standzeiten bei geringer Wartung gegeben sind. Dadurch, daß die Düsen gegeneinander gerichtet je Ebene angeordnet sind, treffen sich die ausgehenden Wasserstrahlen und zerteilen sich so gleichmäßig, daß eine intensive Durchmischung des Fördergutes erreicht ist. Dadurch wird die erwähnte Verringerung der Staubbelastung erzielt. Außerdem wirkt sich der gebildete Wassermantel an der Rohrwandung positiv aus.

Nach einer zweckmäßigen Ausbildung der Erfindung ist vorgesehen, daß das Rohr als ein Außen-und Innenrohr aufweisendes Doppelrohr ausgebildet ist. Auf diese Art und Weise kann der notwendige Ringraum auch in der jeweils notwendigen Abmessung einfach und ohne großen konstruktiven Aufwand erzielt werden.

Zweckmäßigerweise sind die Bohrungen in halber Höhe in der Wandung des Innenrohres ausgebildet und angeordnet, um so zu erreichen, daß sich die von den gegeneinander angesetzten Bohrungen ausgehenden Wasserstrahlen jeweils im Düsenhöchsten bzw. -tiefsten treffen, von wo die einzelnen Wassertröpfchen in das Fördergut hineinkatapultiert werden.

Um eine Art Führung des die Bohrungen verlassenden Wasserstrahls an der Wandung des Innenrohres zu gewährleisten, ist vorgesehen, daß die Bohrungen den Wasserstrahl unter einem Winkel vorzugsweise 6_{0°} aussendend ausgebildet sind. Die tangential angesetzten Bohrungen senden dabei den Wasserstrahl etwa über ein Viertel des Rohrumfangs aus, bevor sich die beiden entgegengerichteten Wasserstrahlen genau mittig, d.h. im Düsenhöchsten bzw. -tiefsten treffen.

Ein ausreichender Durchmischungs- und Benetzungserfolg ist gegeben, wenn vier Bohrungen in zwei Ebenen hintereinander angeordnet sind. Für den Fall, daß die damit erzielte Benetzung nicht ausreicht, ist es entweder möglich, Benetzungsdüsen mit weiteren, in weiteren Ebenen angeordneten Bohrungen zu verwenden oder aber eine weitere derart ausgebildete Benetzungsdüse an die erste anzuschließen. Dabei wird die zweite Benetzungsdüse zweckmäßigerweise versetzt zur ersten angeordnet, so daß die entsprechenden Bohrungen der zweiten Düse auch versetzt zu der ersten Düse bzw. den dortigen Bohrungen ihren Wasserstrahl aussenden. Die jeweils vier einer Benetzungsdüse zugeordneten Bohrungen sind jeweils in entgegengesetzte Richtung austragend je Ebene angeordnet. Das bedeutet, daß beispielsweise die erste in Förderrichtung angeordnete Düsenkombination so austrägt, daß sich die beiden Wasserstrahlen im Düsenhöchsten treffen, während die zweite Bohrungsgruppe so angeordnet ist, daß sich die Wasserstrahlen im Düsentiefsten treffen und von dort aus ihre Wassertröpfchen in Richtung des Fördergutes und in dieses hineinkatapultieren.

Als zweckmäßig hat es sich herausgestellt, die Bohrungen in vorzugsweise einem ein Viertel der Gesamtlänge der Düse aufweisenden Abstand anzuordnen. Bei einem derartigen Abstand der Bohrungen ist eine gleichmäßige und intensive Verteilung der aufeinandertreffenden Wasserstrahlen und der Wassertröpfchen gegeben. Bei einer üblichen Düse bedeutet dies, daß die Bohrungen der beiden Ebenen etwa einen Abstand von 3 bis 4 cm aufweisen.

Eine zweckmäßige Ausbildung der Erfindung sieht vor, daß das Rohr zwei Wasseranschlüsse in Form von Stecko DN-2o-Anschlüssen aufweist, die versetzt zu den Bohrungen in den Ringraum mündend angeordnet sind. Die versetzte Anordnung der Wasseranschlüsse zu den Bohrungen sichert eine gleichmäßige Versorgung der Bohrungen mit Wasser, wobei zwei Wasseranschlüsse diese Versorgung optimieren. In der Regel reicht aber ein derartiger Wasseranschluß aus, wobei der zweite in der Regel verschlossen ist. Hierzu sieht die Erfindung vor, daß der jeweils untere Wasseranschluß über einen Stopfen verschließbar ist. Der untere Wasseranschluß dient nach Beendigung des Blasvorganges dazu, die gesamte Düse zu spülen und zu entleeren. So ist eine lange Standzeit derartiger Benetzungsdüsen gesichert.

Eine zweckmäßige und einfache Ausbildung des Doppelrohres ist die, bei der das Außenrohr auf das die Flansche aufweisende Innenrohr aufgesetzt ist. Dadurch wird zwischen den beiden Rohren der Ringraum ausschließlich in der Breite gebildet, wie er für die im Abstand anzuordnenden Bohrungen notwendig ist. Dabei sind entweder die Enden des Außenrohres abgekantet oder aber der notwendige Ringraum ist aus der Wandung des Außenrohres ausgenommen, so daß sich die notwendige Abdichtung am Ende des Außenrohres gegenüber dem Innenrohr einfach herstellen läßt.

Die Erfindung zeichnet sich insbesondere dadurch aus, daß eine zahlreiche Vorteile aufweisende Benetzungsdüse geschaffen ist, die insbesondere zu einer wesentlich verringerten Staubbelastung führt, weil der Dammbaustoff intensiv durchmischt wird und mehrere solcher Durchmischungszonen vorzugsweise zwei durchfliegt, bevor er die Benetzungsdüse wieder verläßt. Das Wasser tritt mit hoher Geschwindigkeit in die Benetzungsdüse ein, bestreicht nach Verlassen der Bohrung zunächst etwa ein Viertel des Umfangs und trifft im Düsenhöchsten oder -tiefsten den ihm entgegengerichteten Wasserstrahl der zugeordneten Bohrung. Durch den Zusammenprall sprüht das Wasser düsenförmig in die Mitte des Förderraums, wodurch die Intensivdurchmischung eintritt. Vorteilhaft sind außerdem die geringen Abmessungen derartiger Benetzungsdüsen und die Möglichkeit, sie schnell und intensiv zu reinigen, wenn der jeweilige Fördervorgang abgeschlossen ist. Da durch den Ringraum eine gleichmäßige Versorgung der Bohrungen mit Wasser erreicht ist, ist auch gesichert, daß die beiden entgegengerichteten Wasserstrahlen sich am vorgesehenen Punkt und mit der gleichen Intensität treffen, so daß die gleichmäßige Aufteilung der beiden Wasserstrahlen für die intensive Benetzung sorgen kann.

Weitere Einzelheiten und Vorteile des Erfindungsgegenstandes ergeben sich aus der nachfolgenden Beschreibung der zugehörigen Zeichnung, in der ein bevorzugtes Ausführungsbeispiel mit den dazu notwendigen Einzelheiten und Einzelteilen dargestellt ist. Es zeigen:
Fig. I eine Gesamtseitenansicht der Benetzungsdüse
Fig. 2 einen Längsschnitt durch die Benetzungsdüse
Fig. 3 einen Querschnitt im Bereich der ersten Düsenanordnung und
Fig. 4 einen Querschnitt im Bereich der zweiten Düsenänordnung.

Die in Fig. I wiedergegebene Düse (I) besteht aus einem Rohr (2), das an beiden Enden Flansche (3, 4) hat, über die eine Verbindung mit der Dammbaustoffversorgungsleitung schnell und ohne großen Aufwand herstellbar ist. Über einen Wasseranschluß (5), der in das Außenrohr (6) einmündet, werden die hier im einzelnen nicht sichtbaren Düsen bzw. Bohrungen gleichmäßig mit Wasser versorgt.

Aus Fig. ist zu entnehmen, daß das Außenrohr (6) auf das die Flansche (3, 4) aufweisende Innenrohr (7) aufgesetzt ist, wobei zwischen beiden der aus Fig. 2 ersichtliche Ringraum (11) gebildet wird. In der Wandung (8) sind Bohrungen (9, lo) vorgesehen, über die das unter hohem Druck in den Ringraum geleitete Wasser mit hoher Geschwindigkeit austritt.

Das düsenförmige Ende der Bohrungen (9, lo) ist in Fig. 2 angedeutet, wobei die Fig. 3 und 4 den gesamten düsenförmigen Verlauf der Bohrungen (9, lo bzw. 15, 16) wiedergibt. Die jeweils eine Gruppe bildenden Bohrungen (9, 15 und lo, 16) sind jeweils einen Abstand aufweisenden Ebenen zugeordnet, wodurch eine entsprechend intensive Benetzung des Fördergutes, das den Förderraum (12) in Förderrichtung (13) durchströmt, gesichert ist.

Am unteren Umfang des Außenrohres (6) ist ein weiterer Wasseranschluß (14) vorgesehen, der in der Regel aber nicht zur Zufuhr des Wassers benötigt wird, sondern vielmehr für Spül- und Reinigungsvorgänge vorgesehen ist und in der Regel durch einen Stopfen verschlossen ist.

Die die Düsen (9, 15) in Richtung Wasseranschluß (5) verlassenden Wasserstrahlen treffen etwa in Höhe des Wasseranschlusses aber in Förderrichtung (13) versetzt dazu aufeinander, wobei das Wasser durch den Zusammenprall düsenförmig auseinanderspritzt. Das gleiche gilt für die die Düsen (lo, 16) in Richtung Wasseranschluß (14) verlassenden Wasserstrahlen, die hier im Düsentiefsten aufeinandertreffen und auseinandergedrückt werden. Durch beide Wasserstrahlen bildet sich ein insgesamt wirksamer Wasserfilm auf der Rohrwandung, der sich zusätzlich positiv bemerkbar macht. Der Wasserfilm legt sich um das Fördergut und führt so zu einer weiteren Verringerung der Staubbelastung.

## Patentansprüche

1. Benetzungsdüse für im untertägigen Berg- und Tunnelbau eingesetzte Dammbaustoffe, die in die Dammbaustoffversorgungsleitung eingebaut und mit einem Wasseranschluß versehen ist, mit einem beidseitig Flansche und tangential angesetzte, düsenförmige Bohrungen für das Bedüsungswasser aufweisenden Rohr, dadurch gekennzeichnet, daß das Rohr (2) einen Ringraum (11) ergebend ausgebildet ist und daß die tangentiale und im rechten Winkel zur Förderrichtung (13) ins Innenrohr (7) mündenden Bohrungen (9,10,15,16) den Ringraum mit dem Förderraum (12) verbinden und in Förderrichtung in mehreren Ebenen ausgebildet sind, wobei die Bohrungen jeder Ebene am Umfang des Innenrohres um 180° gegeneinander versetzt angeordnet sind und daß jede Ebene zur benachbarten Ebene gedreht ausgebildet ist.

2. Benetzungsdüse nach Anspruch 1, dadurch gekennzeichnet, daß das Rohr (2) als ein Außen-und ein Innenrohr (6, 7) aufweisendes Doppelrohr ausgebildet ist.

3. Benetzungsdüse nach Anspruch 1 und Anspruch 2, dadurch gekennzeichnet, daß die Bohrungen (9, 10, 15, 16) in halber Höhe in der Wandung (8) des Innenrohres (7) ausgebildet und angeordnet sind.

4. Benetzungsdüse nach Anspruch 1, dadurch gekennzeichnet, daß die Bohrungen (9, 10, 15, 16) den Wasserstrahl unter einem Offnungswinkel von vorzugsweise 60_{°} aussendend ausgebildet sind.

5. Benetzungsdüse nach Anspruch 1, dadurch gekennzeichnet, daß vier Bohrungen (9, 10, 15, 16) in zwei Ebenen hintereinander angeordnet sind.

6. Benetzungsdüse nach Anspruch 1 und Anspruch 5, dadurch gekennzeichnet, daß die Bohrungen (9, 10, 15, 16) der beiden Ebenen jeweils in entgegengesetzte Richtung austragend angeordnet sind.

7. Benetzungsdüse nach Anspruch 1 und Anspruch 5, dadurch gekennzeichnet, daß die Bohrungen (9, 10, 15, 16) in vorzugsweise einem ein Viertel der Gesamtlänge der Düse (1) aufweisenden Abstand zueinander angeordnet sind.

8. Benetzungsdüse nach Anspruch 1, dadurch gekennzeichnet, daß das Rohr (29) zwei Wasseranschlüsse (5, 14) in Form von Stecko DN 20-Anschlüssen aufweist, die versetzt zu den Bohrungen (9,10,15,16) in den Ringraum (11) mündend angeordnet sind.

9. Benetzungsdüse nach Anspruch 8, dadurch gekennzeichnet, daß der jeweils untere Wasseranschluß (14) über einen Stopfen verschließbar ist.

10. Benetzungsdüse nach Anspruch 2, dadurch gekennzeichnet, daß das Außenrohr (6) auf das die Flansche (3, 4) aufweisende Innenrohr (7) aufgesetzt ist.

## Claims

1. Dampening nozzle for barrier forming materials in underground mining and tunnelling, which is incorporated into the barrier forming material supply conduit and provided with a water connection, having a tube flange on both ends and having tangentially arranged, nozzle-shaped bores for the dampening water, characterised in that the tube (2) is formed to have an annular space (11) and that the bores (9, 10, 15, 16) opening into the inner tube (7) tangentially cut at right angles to the flow direction (13) connect the annular space with the flow space (12) and are arranged in several planes along the flow direction, in which the bores in each plane are arranged on the periphery of the inner tube displaced by 180_{°} from each other and that each plane is arranged rotationally displaced from the neighboring plane.

2. Dampening nozzle according to claim 1, characterised in that the tube (2) is formed as a double tube having an outer and an inner tube (6, 7).

3. Dampening nozzle according to claim 1 and claim 2, characterised in that the bores (9, 10, 15, 16) are formed and arranged midway up the wall (8) of the inner tube (7).

4. Dampening nozzle according to claim 1, characterised in that the bores (9, 10, 15, 16) are so formed that the water comes out at an opening angle of preferably 60_{°}.

5. Dampening nozzle according to claim 1, characterised in that four bores (9, 10, 15, 16) are arranged in two planes one after the other.

6. Dampening nozzle according to claim 1 and claim 5, characterised in that the bores (9, 10, 15, 16) of the two planes are arranged to deliver in opposite directions.

7. Dampening nozzle according to claim 1 and claim 5, characterised in that the bores, (9, 10, 15, 16) are arranged spaced from one another preferably by a quarter of the total length of the nozzle (1).

8. Dampening nozzle according to claim 1, characterised in that the tube (29) has two water connections (5, 14) in the form of Stecko DN 20 connectors which are arranged to open into the annular space (11) displaced with regard to the bores (9, 10, 15, 16).

9. Dampening nozzle according to claim 8, characterised in that the lower water connection (14) is closable by a stopper.

10. Dampening nozzle according to claim 2, characterised in that the outer tube (6) is mounted on the inner tube (7) having the flanges (3, 4).

## Revendications

1. Buse de mouillage, pour des matériaux de construction de remblais mis en oeuvre dans l'exploitation minière souterraine et dans le percement des tunnels, montée dans les canalisations d'amenée du matériau de remblayage et munie d'une arrivée d'eau et comportant, pour l'eau de pulvérisation, un tube présentant une bride de chacun des deux côtés, et deux alésages, disposés tangentiellement et formant buses, caractérisée en ce que le tube (2) est réalisé de façon à former un espace annulaire (11) et en ce que les alésages (9, 10, 15, 16), tangentiels, et débouchant dans le tube intérieur (7), perpendiculairement à la direction (13) d'amenée du matériau, relient l'espace annulaire avec l'enceinte d'amenée du matériau (12) et sont réalisés, suivant la direction d'amenée du matériau, dans plusieurs plans, les alésages de chaque plan étant disposés sur la périphérie du tube intérieur de façon à être décalés entre eux de 180_{°}, et chaque plan ayant subi une rotation par rapport au plan voisin.

2. Buse de mouillage suivant la revendication 1, caractérisée en ce que le tube (2) est formé d'un tube double constitué d'un tube extérieur et d'un tube intérieur (6, 7).

3. Buse de mouillage suivant la revendication 1 et la revendication 2, caractérisée en ce que les alésages (9, 10, 15, 16) sont réalisés et disposés à mi- hauteur dans la paroi (8) du tube intérieur (7).

4. Buse de mouillage suivant la revendication 1, caractérisée en ce que les alésages (9, 10, 15, 16) sont réalisés de façon à former un faisceau d'eau d'un angle d'ouverture ayant avantageusement une valeur de 60_{°}.

5. Buse de mouillage suivant la revendication 1, caractérisée en ce que quatre alésages (9, 10, 15, 16) sont disposés dans deux plans l'un derrière l'autre.

6. Buse de mouillage suivant la revendication 1 et la revendication 5, caractérisée en ce que les alésages (9, 10, 15, 16) des deux plans sont disposés de façon à sortir chacun dans des directions opposées.

7. Buse de mouillage suivant la revendication 1 et la revendication 5, caractérisée en ce que les alésages (9, 10, 15, 16) sont disposés à une distance les uns par rapport aux autres représentant avantageusement un quart de la longueur totale de la buse (1).

8. Buse de mouillage suivant la revendication 1, caractérisée en ce que le tube (29) présente deux raccords d'eau (5, 14) sous la forme de raccords Stecko DN 20 qui sont disposés de façon à déboucher dans l'espace annulaire (11 ), décalés par rapport aux alésages (9, 10, 15, 16).

9. Buse de mouillage suivant la revendication 8, caractérisée en ce que chaque raccord d'eau (14) inférieur peut être fermé par un bouchon.

10. Buse de mouillage suivant la revendication 2, caractérisée en ce que le tube extérieur (6) est monté sur le tube intérieur (7) présentant les brides (3, 4).
